# FASCICULE DE BREVET EUROPEEN

(11) **EP 2 673 582 B1**
(45) Date de publication et mention de la délivrance du brevet: **10.10.2018**
(21) Numéro de dépôt: 12707884.8
(22) Date de dépôt: 08.02.2012
(51) Int. Cl.: F25J 3/02, F25J 3/04, F25J 3/08

(54) **PROCÉDÉ ET APPAREIL DE SÉPARATION CRYOGÉNIQUE D'UN DÉBIT RICHE EN MÉTHANE**
VERFAHREN UND VORRICHTUNG ZUR KRYOGENEN TRENNUNG EINES METHANREICHEN STROMS
PROCESS AND DEVICE FOR THE CRYOGENIC SEPARATION OF A METHANE-RICH STREAM

(30) Priorité: 09.02.2011 FR 1151013
(43) Date de publication de la demande: 18.12.2013
(73) Titulaire: L'Air Liquide Société Anonyme pour l'Etude et l'Exploitation des Procédés Georges Claude, 75007 Paris (FR)
(72) Inventeur: ZICK, Golo, F-38600 Fontaine (FR)
(74) Mandataire: Mercey, Fiona Susan
(86) Numéro de dépôt international: PCT/FR2012/050269
(87) Numéro de publication internationale: WO 2012/107688

(56) Documents cités:
- EP-A1- 1 082 577
- WO-A2-2009/004207
- DE-A1- 4 425 712
- US-A- 2 519 955
- US-A- 3 989 478
- US-A1- 2003 206 849

## Description

La présente invention concerne un procédé et un appareil de séparation cryogénique d'un débit d'alimentation riche en méthane.

Afin d'épurer un débit riche en méthane provenant d'une source organique, pour produire un produit épuré, il est nécessaire d'enlever les impuretés, telles que le dioxyde de carbone, l'oxygène et l'azote. Idéalement le produit contient moins de 2% de dioxyde de carbone et moins de 2% pour le contenu total en oxygène et en azote.

Dans ce contexte, un débit riche en méthane contient au moins 30% de méthane.

Tous les pourcentages de composition de ce document sont des pourcentages molaires.

Le biogaz, provenant par exemple d'une installation de stockage de déchets non dangereux (ISDND), est un mélange de méthane, de dioxyde de carbone, d'azote, d'oxygène et des traces d'autres impuretés comme l'eau et le sulfure d'hydrogène ou des composants organiques volatils (COV).

Pour une valorisation du méthane comme biocarburant ou pour l'injection dans le réseau de gaz naturel, une purification est nécessaire. Les impuretés présentes en traces peuvent être facilement arrêtées dans des lits d'adsorption ou d'autres procédés connus à l'homme de l'art.

Quelques remarques concernant la présence d'oxygène dans le gaz naturel se trouvent dans US-A-2006/0043000. Le pourcentage d'oxygène dans le gaz naturel ne dépasse pas 0,1% d'après d'autres sources.

La séparation de CO₂ et de CH₄ se fait préférablement par perméation dans un système de membranes. Les membranes ne permettent cependant pas de séparer économiquement le méthane des gaz de l'air, or il faut respecter des exigences de pureté pointues pour l'injection du biogaz dans le réseau de gaz naturel. Il faut alors trouver un moyen complémentaire pour séparer le méthane des gaz de l'air. On trouve aujourd'hui sur le marché des offres utilisant un système d'adsorption pour cela. Cette solution présente plusieurs inconvénients comme un rendement faible, beaucoup des pièces d'usure ou des bouteilles d'adsorbant et des capacités tampon très volumineuses.

Une autre solution pour la séparation est la distillation cryogénique tel que décrit dans WO-A-09/004207, qui concerne un procédé et un appareil selon les préambules des revendications 1 et 9 respectivement. Ce procédé peut atteindre des rendements très élevés, travaille en continu et ne demande que très peu de maintenance.

Or, avec la présence d'oxygène dans le mélange à séparer, le problème d'inflammabilité du binaire méthane - oxygène se pose suite à la surconcentration d'oxygène au milieu de la colonne de distillation. Même de très petites quantités d'oxygène dans une alimentation loin d'être inflammable s'accumulent dans la colonne et peuvent créer une situation dangereuse.

Ce problème n'a pas été abordé dans l'art antérieur, comme on voit de US-A-2519955 où on va jusqu'à introduire délibérément un gaz contenant de l'oxygène (de l'air) dans une colonne de distillation de gaz naturel dépourvu d'oxygène.

Un désoxygénateur catalytique pourrait résoudre cette problématique mais engendre d'autres problèmes comme l'ajout d'un élément supplémentaire dans le procédé, la création d'eau et des CₙHₘ voire du charbon ou une fiabilité potentiellement plus faible de l'ensemble de purification de biogaz.

Un but de la présente invention est de trouver une solution en forme d'un procédé qui assure toujours une opération de la colonne de distillation hors de la zone d'inflammabilité.

Dans ce qui suit le débit d'alimentation dénomme le flux entrant dans la boîte froide, c'est-à-dire dans l'ensemble de la brique de distillation cryogénique ; ce flux est déjà purifié de CO₂ et d'autres impuretés citées ci-dessus.

Dans le diagramme ternaire de la Figure 1, la zone triangulaire d'inflammabilité est hachée. La ligne continue trace la composition de la phase vapeur entre la tête de la colonne en bas à droite du diagramme et en cuve de la colonne où l'on trouve du méthane pur. On s'aperçoit facilement que cette ligne passe dans la zone d'inflammabilité.

Une possibilité d'éviter cette zone si la composition d'alimentation est fixée est un enrichissement de la composition en azote comme c'est tracé avec la ligne en pointillé.

Selon l'invention, un enrichissement en azote est réalisé en rajoutant un débit riche en azote dans la colonne de distillation. Il est important d'injecter l'azote dans la partie inférieure de la colonne pour éviter la zone d'inflammabilité à travers toute la colonne.

Selon un objet de l'invention, il est prévu un procédé selon la revendication 1.

Selon d'autres caractéristiques optionnelles :
- le débit d'alimentation contient entre 65 et 97% de méthane ;
- le débit d'alimentation contient entre 3 et 35% en total d'azote et d'oxygène ;
- le débit d'alimentation contient entre 3 et 35% d'azote ;
- le débit riche en azote contient au moins 90% d'azote, voire au moins 95% d'azote ;
- le débit riche en azote est envoyé en cuve de la colonne de distillation ;
- le débit d'alimentation est envoyé à un condenseur-rebouilleur où il vaporise partiellement le liquide de cuve pour former un gaz vaporisé, le débit d'alimentation totalement ou partiellement liquéfié est envoyé du condenseur-rebouilleur à la colonne et le gaz vaporisé est mélangé avec le débit riche en azote ;
- le débit d'alimentation contient moins que 10% d'oxygène.

Selon un autre objet de l'invention, il est prévu un appareil selon la revendication 9.

L'appareil peut comprendre un stockage du liquide riche en azote relié aux moyens pour envoyer le liquide se vaporiser dans l'échangeur.

L'invention sera décrite en plus de détail en se référant aux figures dont la figure 2 montre un schéma simplifié de procédé selon l'invention.

Un débit de gaz d'alimentation 1 pouvant être un biogaz, comprend entre 30 et 50% de méthane, avec un rapport CH₄/CO₂ entre 1 et 2. Il contient également des gaz de l'air avec un rapport azote/oxygène supérieur à 3,7 et est saturé en eau. Le gaz 1 est épuré par séchage, par désulfurisation et pour éliminer le dioxyde de carbone qu'il contient par perméation et/ou par adsorption dans une unité de traitement 2, de sorte qu'il ne contient substantiellement plus que du méthane, de l'azote et de l'oxygène. Une composition typique du gaz traité 4 pourrait être 68% de méthane, 31% d'azote et 3% d'oxygène. Ce gaz d'alimentation 4 produit par l'unité de traitement 2 est refroidi dans un échangeur de chaleur 3 du type à plaques et à ailettes à une pression d'entre 6 et 15 bars. Le gaz 4 est envoyé à un condenseur-rebouilleur de cuve 5 d'une simple colonne de distillation 6. Le gaz se refroidit dans le condenseur-rebouilleur 5 et est au moins partiellement condensé, tout en chauffant la cuve de la colonne 6. Le fluide produit 7 en condensant le gaz 4 est détendu dans une vanne 8 à une pression entre 1,1 et 5 bars abs. puis envoyé en tête de la colonne 6 comme liquide 9. La température du liquide 9 doit être supérieure à 90,7K pour éviter le risque de solidifier le méthane.

Ce liquide se sépare ensuite dans la colonne 6 pour former un gaz de tête 10 contenant 84% d'azote et 5% d'oxygène. Ce gaz 10 se réchauffe dans l'échangeur 3 pour former le gaz résiduaire 11. Le liquide de cuve 12 de la colonne 6 est soutiré avec une composition de moins de 100ppm d'oxygène, des traces d'azote et le reste étant du méthane. Le liquide de cuve 12 est envoyé au rebouilleur de cuve 5 où il se vaporise partiellement. Le gaz formé 15 est renvoyé à la cuve de la colonne par la conduite 21. Le liquide de cuve restant 13 se vaporise dans l'échangeur 3 pour former un produit de méthane gazeux pur 14.

Un stockage d'azote liquide 16 est relié à l'échangeur 3 par une conduite 17 pour vaporiser l'azote liquide. L'azote vaporisé 18 est envoyé par une vanne de détente 19 et la conduite 20 à la cuve de la colonne 6, mélangé avec le méthane vaporisé 15 provenant du rebouilleur 5. L'azote vaporisé contient au moins 90% d'azote, voire au moins 95% d'azote. Le fait de mélanger l'azote avec le méthane vaporisé permet de mieux disperser l'azote dans la colonne et d'éviter la formation de « poches » inflammables.

Pour démarrer la colonne 6, le stockage 16 contenant l'azote liquide pour permettre d'inerter la colonne.

L'azote 20 peut également provenir d'un appareil de séparation d'air produisant de l'azote gazeux ou d'un réseau d'azote gazeux. Sinon de l'azote liquide d'un appareil de séparation d'air peut se vaporiser dans l'échangeur 3 pour fournir le gaz 20.

De préférence, le gaz d'alimentation peut contenir jusqu'à 10% d'oxygène ou jusqu'à 5% d'oxygène.

## Revendications

1. Procédé de séparation cryogénique d'un débit d'alimentation (4) riche en méthane contenant de l'azote et entre 3 et 35% d'oxygène dans lequel :
i) on refroidit (3) le débit d'alimentation pour produire un débit refroidi,
ii) on envoie (9) au moins une partie du débit refroidi à une colonne de distillation (6),
iii) on soutire (12) de la colonne de distillation un débit de cuve, le débit de cuve étant enrichi en méthane par rapport au débit d'alimentation,
iv) on soutire (10) de la colonne de distillation un débit enrichi en oxygène par rapport au débit d'alimentation, et
v) on vaporise un débit liquide riche en azote, provenant d'une source extérieure (16), par échange de chaleur avec le débit d'alimentation pour produire un débit gazeux riche en azote (18), **caractérisé en ce que** l'on envoie (20,21) le débit gazeux riche en azote à une partie inférieure de la colonne de distillation pour participer à la distillation.

2. Procédé selon la revendication 1, dans lequel le débit d'alimentation (4) contient entre 65 et 97% de méthane.

3. Procédé selon l'une des revendications précédentes, dans lequel le débit d'alimentation (4) contient entre 3 et 35% en total d'azote et d'oxygène.

4. Procédé selon l'une des revendications 1 ou 2, dans lequel le débit d'alimentation (4) contient entre 3 et 35% d'azote.

5. Procédé selon l'une des revendications précédentes, dans lequel le débit riche en azote (20,21) contient au moins 90% d'azote, voire au moins 95% d'azote.

6. Procédé selon l'une des revendications précédentes, dans lequel le débit riche en azote (20, 1) est envoyé en cuve de la colonne de distillation (6).

7. Procédé selon l'une des revendications précédentes, dans lequel le débit d'alimentation est envoyé à un condenseur-rebouilleur (5) où il vaporise partiellement le liquide de cuve pour former un gaz vaporisé, le débit d'alimentation totalement ou partiellement liquéfié est envoyé du condenseur-rebouilleur à la colonne et le gaz vaporisé est mélangé avec le débit riche en azote.

8. Procédé selon l'une des revendications précédentes dans lequel le débit d'alimentation contient moins que 10% d'oxygène.

9. Appareil de séparation cryogénique d'un débit d'alimentation riche en méthane contenant de l'oxygène et de l'azote comprenant :
i) un échangeur de chaleur (3) pour permettre le refroidissement du débit d'alimentation pour produire un débit refroidi,
ii) un condenseur-rebouilleur (5),
iii) une colonne de distillation (6) et des moyens pour envoyer au moins une partie du débit refroidi au condenseur-rebouilleur,
iv) des moyens (12) pour soutirer de la colonne de distillation un liquide enrichi en méthane par rapport au débit d'alimentation et pour l'envoyer au condenseur-rebouilleur,
v) des moyens (13) pour soutirer du condenseur-rebouilleur un liquide riche en méthane et pour l'envoyer à l'échangeur,
vi) des moyens (15) pour soutirer du condenseur-rebouilleur un gaz riche en méthane et pour le renvoyer en cuve de la colonne,
vii) des moyens (10) pour soutirer de la colonne de distillation un débit enrichi en oxygène et éventuellement en azote par rapport au débit d'alimentation,
viii) des moyens (17) pour envoyer un liquide riche en azote se vaporiser dans l'échangeur pour former un débit gazeux riche en azote, **caractérisé en ce qu'**il comprend des moyens (18,21) pour envoyer le débit gazeux riche en azote à la cuve de la colonne (6) mélangé avec le gaz riche en méthane pour participer à la distillation.

10. Appareil selon la revendication 9, comprenant un stockage (16) du liquide riche en azote relié aux moyens pour envoyer le liquide se vaporiser dans l'échangeur.

## Patentansprüche

1. Verfahren zum kryogenen Zerlegen eines mit Methan angereicherten Versorgungsdurchsatzes (4), der Stickstoff und zwischen 3 und 35 % Sauerstoff enthält, wobei:
i) man den Versorgungsdurchsatz (3) abkühlt, um einen abgekühlten Durchsatz zu erzeugen,
ii) man mindestens einen Teil des abgekühlten Durchsatzes an eine Destillationssäule (6) schickt (9),
iii) man aus der Destillationssäule einen Behälterdurchsatz abzieht (12), wobei der Behälterdurchsatz mit Bezug auf den Versorgungsdurchsatz mit Methan angereichert ist,
iv) man aus der Destillationssäule einen Durchsatz abzieht (10), der mit Bezug auf den Versorgungsdurchsatz mit Sauerstoff angereichert ist, und
v) man einen mit Stickstoff angereicherten flüssigen Durchsatz, der von einer äußeren Quelle (16) stammt, durch Wärmetausch mit dem Versorgungsdurchsatz verdampft, um einen mit Stickstoff angereicherten gasförmigen Durchsatz (18) zu erzeugen,
**dadurch gekennzeichnet, dass** man den mit Stickstoff angereicherten gasförmigen Durchsatz an einen unteren Teil der Destillationssäule schickt (20, 21), um an der Destillation beteiligt zu sein.

2. Verfahren nach Anspruch 1, wobei der Versorgungsdurchsatz (4) zwischen 65 und 97 % Methan enthält.

3. Verfahren nach einem der vorstehenden Ansprüche, wobei der Versorgungsdurchsatz (4) insgesamt zwischen 3 und 35 % Stickstoff und Sauerstoff enthält.

4. Verfahren nach einem der Ansprüche 1 oder 2, wobei der Versorgungsdurchsatz (4) zwischen 3 und 35 % Stickstoff enthält.

5. Verfahren nach einem der vorstehenden Ansprüche, wobei der mit Stickstoff angereicherte Durchsatz (20, 21) mindestens 90 % Stickstoff, sogar mindestens 95 % Stickstoff enthält.

6. Verfahren nach einem der vorstehenden Ansprüche, wobei der mit Stickstoff angereicherte Durchsatz (20, 1) an den Behälter der Destillationssäule (6) geschickt wird.

7. Verfahren nach einem der vorstehenden Ansprüche, wobei der Versorgungsdurchsatz an einen Kondensator-Rückverdampfer (5) geschickt wird, wo es teilweise die Behälterflüssigkeit verdampft, um ein verdampftes Gas zu bilden, wobei der vollständig oder teilweise verflüssigte Versorgungsdurchsatz vom Kondensator-Rückverdampfer an die Säule geschickt wird und das verdampfte Gas mit dem mit Stickstoff angereicherten Durchsatz gemischt wird.

8. Verfahren nach einem der vorstehenden Ansprüche, wobei der Versorgungsdurchsatz weniger als 10 % Sauerstoff enthält.

9. Vorrichtung zum kryogenen Zerlegen eines mit Methan angereicherten Versorgungsdurchsatzes, der Sauerstoff und Stickstoff enthält, umfassend:
i) einen Wärmetauscher (3), um die Abkühlung des Versorgungsdurchsatzes zu ermöglichen, um einen abgekühlten Durchsatz zu erzeugen,
ii) einen Kondensator-Rückverdampfer (5),
iii) eine Destillationssäule (6) und Mittel, um mindestens einen Teil des abgekühlten Durchsatzes an den Kondensator-Rückverdampfer zu schicken,
iv) Mittel (12), um von der Destillationssäule eine Flüssigkeit abzuziehen, die mit Bezug auf den Versorgungsdurchsatz mit Methan angereichert ist, und um sie an den Kondensator-Rückverdampfer zu schicken,
v) Mittel (13), um vom Kondensator-Rückverdampfer eine mit Methan angereicherte Flüssigkeit abzuziehen und um sie an den Tauscher zu schicken,
vi) Mittel (15), um vom Kondensator-Rückverdampfer eine mit Methan angereicherte Flüssigkeit abzuziehen und um sie an den Behälter der Säule zurückzuschicken,
vii) Mittel (10), um von der Destillationssäule einen Durchsatz abzuziehen, der mit Bezug auf den Versorgungsdurchsatz mit Sauerstoff und eventuell mit Stickstoff angereichert ist,
viii) Mittel (17), um eine mit Stickstoff angereicherte Flüssigkeit zu schicken, damit sie im Tauscher verdampft, um einen mit Stickstoff angereicherten gasförmigen Durchsatz zu bilden,
**dadurch gekennzeichnet, dass** es Mittel (18, 21) umfasst, um den mit Stickstoff angereicherten gasförmigen Durchsatz gemischt mit dem mit Methan angereicherten Gas an den Behälter der Säule (6) zu schicken, um an der Destillierung beteiligt zu sein.

10. Vorrichtung nach Anspruch 9, umfassend eine Lagerung (16) der mit Stickstoff angereicherten Flüssigkeit, verbunden mit den Mitteln, um die Flüssigkeit zu schicken, damit sie im Tauscher verdampft.

## Claims

1. Method for the cryogenic separation of a methane-rich feed flow (4) containing nitrogen and between 3% and 35% oxygen, in which:
i) the feed flow is cooled (3) in order to produce a cooled flow,
ii) at least part of the cooled flow is sent (9) to a distillation column (6),
iii) a vessel flow is withdrawn (12) from the distillation column, the vessel flow being enriched with methane compared with the feed flow,
iv) a flow enriched with oxygen compared with the feed flow is withdrawn (10) from the distillation column, and
v) a nitrogen-rich liquid flow coming from an external source (16) is vaporised by heat exchange with the feed flow in order to produce a nitrogen-rich gas flow (18),
**characterised in that** the nitrogen-rich gas flow is sent (20, 21) to a bottom part of the distillation column order to participate in the distillation.

2. Method according to claim 1, in which the feed flow (4) contains between 65% and 97% methane.

3. Method according to either of the preceding claims, in which the feed flow (4) contains between 3% and 35% in total nitrogen and oxygen.

4. Method according to either claim 1 or claim 2, in which the feed flow (4) contains between 3% and 35% nitrogen.

5. Method according to any of the preceding claims, in which the nitrogen-rich flow (20, 21) contains at least 90% nitrogen, or even at least 95% nitrogen.

6. Method according to any of the preceding claims, in which the nitrogen-rich flow (20, 1) is sent to the vessel of the distillation column (6).

7. Method according to any of the preceding claims, in which the feed flow is sent to a condenser-reboiler (5), where it partially vaporises the vessel liquid in order to form a vaporised gas, the completely or partially liquefied feed flow is sent from the condenser-reboiler to the column and the vaporised gas is mixed with the nitrogen-rich flow.

8. Method according to any of the preceding claims, in which the feed flow contains less than 10% oxygen.

9. Apparatus for the cryogenic separation of a methane-rich feed flow containing oxygen and nitrogen, comprising:
i) a heat exchanger (3) for cooling the feed flow in order to produce a cooled flow,
ii) a condenser-reboiler (5),
iii) a distillation column (6) and means for sending at least part of the cooled flow to the condenser-reboiler,
iv) means (12) for drawing off from the distillation column a liquid enriched with methane compared with the feed flow and for sending it to the condenser-reboiler,
v) means (13) for drawing off a methane-rich liquid from the condenser-reboiler and sending it to the exchanger,
vi) means (15) for drawing off a methane-rich gas from the condenser-reboiler and sending it to the column vessel,
vii) means (10) for drawing off from the distillation column a flow enriched with oxygen and optionally nitrogen compared with the feed flow,
viii) means (17) for sending a nitrogen-rich liquid to be vaporised in the exchanger in order to form a nitrogen-rich gas flow,
**characterised in that** it comprisesmeans (18, 21) for sending the nitrogen-rich gas flow to the column vessel (6) mixed with the methane-rich gas in order to participate in the distillation.

10. Apparatus according to claim 9, comprising a storage (16) of the nitrogen-rich liquid connected to the means for sending the liquid to be vaporised in the exchanger.
